# EUROPÄISCHE PATENTSCHRIFT

(11) **EP 0 976 339 B1**
(45) Veröffentlichungstag und Bekanntmachung des Hinweises auf die Patenterteilung: **31.10.2001**
(21) Anmeldenummer: 99113298.6
(22) Anmeldetag: 09.07.1999
(51) Int. Cl.: A44B 11/26

(54) **Steckverschluss zur lösbaren Verbindung von Bauteilen**
Buckle for releasably connecting elements
Boucle amovible entre éléments

(30) Priorität: 31.07.1998 DE 19834588
(43) Veröffentlichungstag der Anmeldung: 02.02.2000
(73) Patentinhaber: A. Raymond & Cie, F-38028 Grenoble-Cédex (FR)
(72) Erfinder: Wandels, Philippe, 38000 Grenoble (FR)
(74) Vertreter: Kirchgaesser, Johannes, Dipl.-Ing.

(56) Entgegenhaltungen:
- EP-A- 0 535 606
- GB-A- 2 099 494
- US-A- 4 024 607
- US-A- 4 398 324

## Beschreibung

Die Erfindung bezieht sich auf einen Steckverschluß zur lösbaren Verbindung zweier ineinandersteckbarer Bauteile oder länglicher Gegenstände, wie z.B. Profilstäbe für Regale, Gestelle oder Zeltstangen oder einer zweiteiligen Schnalle. Hierbei kommt es darauf an, daß die Verbindung leicht herstellbar und ebenso leicht lösbar ist und daß die Verbindung selbstverständlich fest und auch gegen Verdrehung stabil ist.

Derartige Steckverschlüsse bestehen üblicherweise aus einem im Querschnitt u-förmigen Aufnahmeteil und einem in dieses einführbaren Steckteil, wobei an der Außenwand des Steckteils eine nach innen auffederbare Rastplatte mit entgegen der Einsteckrichtung weisender Rastfläche angeformt ist und in der Außenwand des Aufnahmeteils eine der Rastnase entsprechende Aussparung mit entgegengerichteter Rastfläche vorgesehen ist, in welche die Rastnase beim Einführen des Steckteils aufgrund der Federwirkung selbsttätig einrastbar ist.

Ein derartiger Steckverschluß ist beispielsweise bekannt durch **FR - 2 501 484**, welche eine Schnalle aus Kunststoff zeigt. Die Rastplatte ist hierbei mit einem Steg starr am Steckteil angeformt und mit einer Druckplatte versehen, welche voll in die Aussparung des Aufnahmeteils eintaucht und mit der Außenwand abschließt, wobei eine flexible Platte im Aufnahmeteil die Rastplatte in Schließposition drückt.

Zum Öffnen der Schnalle wird die Druckplatte so weit nach innen gedrückt, bis die Rastflächen außer Eingriff kommen und die Druckplatte sich aus der Öffnung des Aufnahmeteils herausziehen läßt. Bei diesem Steckverschluß wird es als Nachteil empfunden, daß die Sicherheit des Verschlusses von nur einer Rastnase und der flexiblen Platte abhängt, welche die Rastnase in Schließposition hält. Bricht diese flexible Platte oder der Rastnasensteg, so geht der Verschluß von selbst auf. Auch ist der Eingriff des Steckteils in das Aufnahmeteil relativ kurz, so daß die Verbindung auch nicht als verdrehsicher angesehen werden kann, was insbesondere bei Regalstäben wichtig ist.

Aufgabe der Erfindung ist es daher, den vorliegenden Verschluß so zu gestalten, daß die Sicherheit der Verbindung erhöht und der Verdrehschutz verbessert wird und gleichzeitig die leichte Demontierbarkeit erhalten bleibt.

Diese Aufgabe wird nach der vorliegenden Erfindung dadurch gelöst, daß am Steckteil in Verlängerung der ersten Rastplatte eine zweite, nach innen auffederbare Rastnase vorgesehen ist, welcher in der Außenwand des Aufnahmeteils ein entsprechendes Loch zugeordnet ist.

Hierdurch erhöht sich nicht nur die Sicherheit, sondern verlängert sich gleichzeitig auch die Eindringtiefe des Steckteils in das Aufnahmeteil, so daß damit auch der Schutz gegen Verwindung bezw. Verdrehung vergrößert wird.

Zum Öffnen des Verschlusses müssen beide Rastteile gleichzeitig außer Eingriff gebracht werden. Um diesen Handgriff zu vereinfachen, ist in weiterer Ausgestaltung der Erfindung vorgesehen, daß die zweite Rastnase auf einem separaten Steg angeordnet ist, welcher einerends am vorderen Bereich der Querwand angeformt ist und sich mit seinem freien Ende in Richtung auf die Rastplatte erstreckt, wobei der Steg an seienm freien Ende nach unten stufenförmig abgewinkelt ist und mit diesem Ende bis unterhalb der erstgenannten Rastplatte reicht. Hierdurch wird auf einfache Weise erreicht, daß die zweite Rastnase beim Niederdrücken der ersten Rastplatte von dieser miterfaßt und damit gleichzeitig niedergedrückt wird.

In der Zeichnung sind drei Ausführungsbeispiele der Erfindung dargestellt, die nachfolgend näher erläutert werden. Es zeigt:
- **Fig. 1**: beide Verschlußteile in perspektivischer Darstellung vor dem Zusammenstecken,
- **Fig. 2**: beide Verschlußteile in perspektivischer Darstellung nach dem Zusammenstecken,
- **Fig. 3**: das Aufnahmeteil im Längsschnitt,
- **Fig. 4**: das Steckteil im Längsschnitt,
- **Fig. 5**: Aufnahmeteil und Steckteil nach dem Zusammenstecken im Längsschnitt,
- **Fig. 6**: eine andere Ausführungsform der Verschlußteile vor dem Zusammenstecken in perspektivischer Darstellung,
- **Fig. 7**: das Aufnahmeteil im Längsschnitt,
- **Fig. 8**: das zugehörige Steckteil im Längsschnitt,
- **Fig. 9**: einen Querschnitt durch das Aufnahmeteil,
- **Fig. 10**: Aufnahmeteil und Steckteil nach dem Zusammenstecken im Längsschnitt,
- **Fig. 11**: eine weitere Ausführungsform des Verschlusses mit geändertem Rastelement in perspektivischer Darstellung und
- **Fig. 12**: die gleiche Ausführungsform im Längsschnitt.

Der in den Figuren dargestellte Steckverschluß dient zur lösbaren Verbindung zweier ineinandersteckbarer Bauteile wie bei einer zweiteiligen Schnalle. Der Verschluß ist ebenso verwendbar bei der Verbindung länglicher Gegenstände wie z.B. Profilstäbe für Regale, Gestelle oder Zeltstangen oder der verschiebbaren Verrastung eines Kopfstützengestänges in der Rückenlehne.

Der Steckverschluß besteht hierbei aus einem an dem zu verbindenden Bauteil angeformten oder sonstwie befestigten Aufnahmeteil **1** und einem in dieses einführbaren und verrastbaren Steckteil **2,** welches mit dem anderen zu verbindenden Bauteil in geeigneter Weise verbunden ist. Das Aufnahmeteil **1** besitzt im Ausführungsbeispiel nach den Figuren **1 bis 5** einen U-förmigen Profilquerschnitt, wobei die freien Kanten **5** der Seitenwände **3** nach innen umgebogen sind. Die Querwand **4,** die im vorderen Einsteckbereich eine Einführschräge **6** aufweist, besitzt ein etwa rechteckiges Loch **7** und daran anschließend ein weiteres, ebenfalls rechteckiges Loch **8,** welches jedoch wesentlich kleiner ist als das erstgenannte Loch **7.**

Das Steckteil **2** besitzt ebenfalls ein im Querschnitt u-förmiges Körperteil, dessen Querwand **9** und deren Seitenwände **10** so bemessen sind, daß das Steckteil **2** schubladenartig in die Öffnung **26** des Aufnahmeteils **1** eingesteckt werden kann. Die Querwand **9** ist hierbei entlang beider Kanten durch Aussparungen **11** und **12** unterbrochen, welche im Abstand "A" von der Vorderkante **13** der Querwand **9** beginnen und bis etwa zur Hälfte der Seitenwände **10** heruntergezogen sind. Das Steckteil **1** ist an seinem - in Einsteckrichtung gesehen - hinteren Ende **14** an einem länglichen Gegenstand **15** angeformt oder eingeschoben, wobei dieser Gegenstand eine Stange, ein Balken oder Stab sein kann und im vorliegenden Fall genau wie das Aufnahmeteil **1** einen U - förmigen Profilquerschnitt besitzt.

Am hinteren Ende **14** der Querwand **9** ist ein flexibler Steg **16** mit einer Rastplatte **17** angeformt, wobei der Steg senkrecht zur Querwand **9** nach innen wegfedern kann. Auf der in Einsteckrichtung des Steckteils **2** rückwärtigen Seite der Rastplatte **17** befindet sich eine Rastfläche **18,** welche beim Einrasten der Rastplatte **17** im Loch **7** des Aufnahmeteils **1** an der entsprechenden Rastfläche **19** des Loches **7** anliegt. Die Rastplatte **17** ist in ihrer Form so gestaltet, daß diese voll in das Loch **7** eintaucht und mit einer gewölbten Druckfläche **20** über die Querwand **4** des Aufnahmeteils **1** vorsteht.

Vom vorderen Bereich der Querwand **9** erstreckt sich in Richtung auf die Rastplatte **17** ein zweiter, separater Steg **21,** der auf seiner Oberseite eine Rastnase **22** aufweist. Diese Rastnase **22** besitzt auf der gleichen Seite wie die Rastplatte **17** eine Rastfläche **23** und auf der anderen - in Einsteckrichtung gesehen - vorderen Seite eine Schrägfläche **24.** Der separate Steg **21** ist in Richtung auf die Rastplatte **17** verlängert und so abgewinkelt, daß das abgewinkelte Ende **25** bis unterhalb der Rastplatte **17** reicht und beim Niederdrücken von dieser miterfaßt wird.

Beim Zusammenführen des Steckverschlusses wird das Steckteil **2** mit seiner Vorderkante **13** voraus in die Einstecköffnung **26** des Aufnahmeteils **1** eingeführt. Dabei werden die Rastnase **22** und die Rastplatte **17** entlang der Einführschräge **6** nach unten weggedrückt. Sobald das Steckteil **2** im Aufnahmeteil **1** seine Verschlußstellung erreicht hat, federn die Rastplatte **17** und die Rastnase **22** in ihre Ausgangslage hoch und tauchen dabei in ihre entsprechenden Rastlöcher **7** und **8** ein (siehe **Figuren 2 und 5** ). Da die Rastnase **22** und die Rastplatte **17** auf separaten Stegen **21** und **16** angeordnet sind, ist der Verschluß doppelt gesichert. Falls einer der beiden Stege **16** oder **21** bricht, wird der Verschluß immer noch durch den zweiten Steg gehalten.

Will man den Verschluß lösen, so genügt es, die Rastplatte **17** nach unten zu drücken. Dabei wird das abgewinkelte Stegende **25** der Rastnase **22** mit nach unten gedrückt, so daß beide Rastflächen **19** und **23** außer Eingriff kommen und das Steckteil **2** leicht aus dem Aufnahmeteil **1** herausgezogen werden kann.

In den **Figuren 6 bis 10** ist ein etwas anders geformter Steckverschluß dargestellt, welcher beispielsweise zur lösbaren Halterung von Regalstäben verwendet werden kann. Das Aufnahmeteil **27** hat hierbei einen etwa halbrunden Profilquerschnitt und besitzt ebenfalls eine Einführschräge **28,** ein etwa ovales Rastloch **29** und dahinter eine etwa rechteckige Rastnische **30.** Das Aufnahmeteil **27** besitzt an der Innenseite mindestens zwei gegenüberliegende Führungsrillen **31**.

Das Steckteil **33** besitzt ebenfalls einen etwa halbrunden Profilquerschnitt und ist so geformt, daß es sich schubladenartig in das Aufnahmeteil **21** einführen läßt. Das Steckteil **33** ist - genau wie das Steckteil **2 -** mit einer Rastplatte **34** und einer Rastnase **35** versehen, welche im Schließzustand in das Loch **29** bzw. die Rastnische **30** einrasten.

Das Steckteil **33** besitzt an der Außenwand Führungsrippen **32,** welche beim Einführen des Steckteils **33** in die Führungsrillen **31** eingreifen und damit für eine zusätzliche Erhöhung der Verdrehstabilität sorgt. Desweiteren kann auf der Außenwand des Steckteils **33** in Einsteckrichtung hinter der Rastplatte **34** noch eine kurze Führungsrippe **32'** angeformt sein, welche beim Einführen des Steckers **33** in eine entsprechende Rille **31'** in der Außenwand des Aufnahmeteils **27** eingreift. Das Steckteil **33** ist an einem in der Zeichnung lediglich angedeuteten Endstück **36** angeformt, welches dazu dient, einen nichtdargestellten Regalstab aufzunehmen.

Bei dem in den **Figuren 11 und 12** gezeigten Ausführungsbeispiel besitzt der Stecker **33'** den gleichen Profilquerschnitt wie der Stecker **33** in den **Figuren 6 und 8.** Allerdings sind hierbei am separaten Steg **21** über einen halbrunden Bügel **38** zwei Rastnasen **39** angeformt, welche an der Einsteckseite in Einsteckrichtung derart abgeschrägt sind, daß diese beim Einführen des Steckteils in die Führungsrillen **31** eintreten und im Schließzustand in entsprechende Nischen **40** neben den Führungsrillen **32** ( siehe **Figur 7 )** eintauchen, um dadurch eine zusätzliche Verriegelung zu bewirken.

## Patentansprüche

1. Steckverschluß zur lösbaren Verbindung zweier ineinandersteckbarer Bauteile oder länglicher Gegenstände, bestehend aus einem im Querschnitt u-förmigen Aufnahmeteil ( 1 ) und einem in dieses einführbaren Steckteil ( 2 ), wobei an der Außenwand des Steckteils ( 2 ) eine nach innen auffederbare Rastplatte ( 17 ) mit entgegen der Einsteckrichtung weisender Rastfläche ( 18) angeformt ist und in der Querwand ( 4 ) des Aufnahmeteils ( 1 ) ein der Rastplatte ( 17 ) entsprechendes Loch ( 7 ) mit entgegengerichteter Rastfläche (19) vorgesehen ist, in welche die Rastplatte ( 17) beim Einführen des Steckteils ( 2 ) aufgrund der Federwirkung selbsttätig einrastbar ist,
**dadurch gekennzeichnet, daß** am Steckteil ( 2 ) in Verlängerung der ersten Rastplatte (17) eine zweite, nach innen auffederbare Rastnase ( 22 ) vorgesehen ist, welcher in der Querwand ( 4) des Aufnahmeteils ( 1 ) ein entsprechendes Loch ( 8 ) zugeordnet ist.

2. Steckverschluß nach Anspruch 1, **dadurch gekennzeichnet, daß** die zweite Rastnase ( 22) auf einem separaten Steg ( 21 ) angeordnet ist, welcher einerends am vorderen Bereich der Querwand ( 9) angeformt ist und sich mit seinem freien Ende in Richtung auf die Rastplatte ( 17 ) erstreckt.

3. Steckverschluß nach Anspruch 2, **dadurch gekennzeichnet, daß** der separate Steg ( 21 ) an seinem freien Ende nach unten stufenförmig abgewinkelt ist, wobei das abgewinkelte Ende ( 25 ) bis unterhalb der Rastplatte ( 17 ) reicht und von dieser beim Niederdrücken erfaßt wird.

## Claims

1. A push-in fastener for releasably connecting two components or elongate articles which can be pushed one into the other, comprising a receiving portion (1) which is U-shaped in cross-section and a push-in portion (2) which can be introduced into same, wherein formed on the outside wall of the push-in portion (2) is a detent plate (17) which can be sprung open inwardly and which has a detent surface (18) facing in opposite relationship to the push-in direction and provided in the transverse wall (4) of the receiving portion (1) is a hole (7), corresponding to the detent plate (17), with an oppositely directed detent surface (19) into which the detent plate (17) can automatically latch by virtue of the spring action upon introduction of the push-in portion (2), **characterised in that** provided on the push-in portion (2) in line with the first detent plate (17) is a second detent nose (22) which can be sprung open inwardly and with which there is associated a corresponding hole (8) in the transverse wall (4) of the receiving portion (1).

2. A push-in fastener according to claim 1 **characterised in that** the second detent nose (22) is formed on a separate leg (21) which is formed at one end on the front region of the transverse wall (9) and extends with its free end in a direction towards the detent plate (17).

3. A push-in fastener according to claim 2 **characterised in that** at its free end the separate leg (21) is angled downwardly in a stepped configuration, wherein the angled end (25) extends to beneath the detent plate (17) and is engaged thereby upon depression thereof.

## Revendications

1. Système d'accouplement rapide détachable pour l'assemblage, avec une possibilité de désolidarisation ultérieure, de deux éléments de construction destinés à s'embrocher l'un dans l'autre ou d'objets de grande longueur, se composant d'un élément femelle (1) présentant une section transversale en forme de U et d'un élément mâle (2) destiné à être emmanché dans celui-ci, une plaque d'accrochage (17), capable de céder vers l'intérieur par déformation élastique et dont la face d'accrochage (18) est orientée dans le sens opposé à celui de l'emmanchement, étant en l'occurrence réalisée solidaire par moulage de la paroi extérieure de l'élément mâle (2) et un trou (7) comprenant une face d'accrochage (19) orientée dans la direction opposée étant en l'occurrence ménagé, en correspondance avec la plaque d'accrochage (17), dans la paroi transversale (4) de l'élément femelle (1) et dans lequel la plaque d'accrochage (17) est destinée à venir automatiquement s'encastrer, par effet de retour élastique, lors de l'emmanchement de l'élément mâle (2), **caractérisé en ce qu'**il est prévu, sur l'élément mâle (2) dans le prolongement de la première plaque d'accrochage (17), un deuxième ergot d'encliquetage (22) capable de céder vers l'intérieur par déformation élastique, coïncidant avec un trou (8) ménagé à cet effet dans la paroi transversale (4) de l'élément femelle (1).

2. Système d'accouplement rapide selon la revendication 1, **caractérisé en ce que** le deuxième ergot d'accrochage (22) est disposé sur une barrette entretoise séparée (21) qui à une extrémité est réalisée solidaire par formage de la partie antérieure de la paroi transversale (9) et dont l'extrémité libre se prolonge dans la direction de la plaque d'accrochage (17).

3. Système d'accouplement rapide selon la revendication 2, **caractérisé en ce que** la barrette entretoise séparée (21) est, au niveau de son extrémité libre, repliée de manière angulaire vers le bas en formant un décrochement, cette extrémité (25) repliée de manière angulaire s'étendant en l'occurrence jusqu'au-dessous de la plaque d'accrochage (17) et étant saisie et sollicitée par cette plaque lorsque celle-ci est repoussée vers le bas.
